# EUROPÄISCHE PATENTSCHRIFT

(11) **EP 1 118 071 B1**
(45) Veröffentlichungstag und Bekanntmachung des Hinweises auf die Patenterteilung: **12.11.2003**
(21) Anmeldenummer: 98943622.5
(22) Anmeldetag: 29.09.1998
(51) Int. Cl.: G09F 3/03

(54) **ANHÄNGER MIT VERRIEGELBAREM BÜGEL**
PADLOCK WITH A LOCKABLE SHACKLE
ELEMENT A ACCROCHER COMPORTANT UN ARCEAU VERROUILLABLE

(43) Veröffentlichungstag der Anmeldung: 25.07.2001
(73) Patentinhaber: STOBA AG, CH-9326 Horn (CH)
(72) Erfinder: KIENZLER, Helmut, D-88709 Meersburg (DE)
(74) Vertreter: Patentanwaltsbureau Jean Hunziker AG
(86) Internationale Anmeldenummer: CH9800416
(87) Internationale Veröffentlichungsnummer: WO00019394

(56) Entgegenhaltungen:
- WO-A-95/14985
- DE-U- 9 200 110
- DE-U- 9 208 782
- US-A- 4 779 911

## Beschreibung

Die vorliegende Erfindung betrifft einen Anhänger mit verriegelbarem Bügel nach dem Oberbegriff von Anspruch 1.

Es sind eine Vielzahl von derartigen Anhängern bekannt, welche auch als Padlock bezeichnet werden. Insbesondere bei derartigen Anhängern, bei welchen der Bügel nach dem Verriegeln nicht mehr zerstörungsfrei gelöst werden kann, besteht das Problem, Manipulationsversuche am Verschluss einerseits möglichst zu verhindern und andererseits sichtbar resp. erkennbar zu machen.

So ist beispielsweise aus US 4,779,911 ein derartiger Anhänger bekannt, welcher aus wenigen Teilen aufgebaut ist und sich nach dem Verriegeln des Bügels nicht mehr zerstörungsfrei öffnen lässt. Dabei werden die beiden Enden eines U-förmiger Bügels aus Metall in einem kastenartigen Gehäuse gelagert. In ungebrauchtem, geöffneten Zustand ist lediglich ein Ende des Bügels längsverschiebbar zwischen zwei Anschlägen und seitlich schwenkbar in diesem Gehäuse gelagert. Damit kann der Bügel bestimmungsgemäss eingesetzt werden, beispielsweise durch Einführen des freien Endes in eine oder mehrere Ösen. Anschliessend kann das freie Ende in die entsprechende Öffnung im Anhängergehäuse eingeführt werden, in welchem von Aussen unzugänglich federnde Rückhaltemittel angeordnet sind, welche diese Ende des U-Bügels nun unverrückbar festhalten. So greifen die federnden Rückhaltemittel in eine am Bügelende ausgeformte Ringnut ein. Das Öffnen des Anhängers muss nun durch Durchtrennen des U-Bügels mit einem Werkzeug erfolgen, wodurch der Anhänger für einen weiteren Einsatz unbrauchbar wird.

Weiter ist aus der DE-U-9 200 110 ein Anhänger mit einem Bügel offenbart, bei welchem das Gehäuse schalenförmig ausgebildet ist und bei welchem Rückhaltemittel an einer im Gehäuseinnern positionierten Halteplatte ausgebildet sind. Diese Halteplatte bildet nun aber nur einen Teil des Gehäuses und bildet damit eine von Aussen zugängliche Spalte zwischen sich und dem übrigen Gehäuse. Dadurch können an dieser Stelle Manipulationsversuche stattfinden, die nicht bemerkt werden können.

Diese bekannten Ausführungsformen eines Anhängers sind zwar einfach aus nur wenigen Teilen aufgebaut, weisen aber etliche Mängel insbesondere betreffend der Manipulationssicherheit auf.

Die Aufgabe der vorliegenden Erfindung bestand nun darin, einen derartigen Anhänger zu schaffen, welcher noch einfacher im Aufbau sein soll bei verbesserter Manipulationssicherheit.

Diese Aufgabe wird erfindungsgemäss durch einen Anhänger mit den Merkmalen nach Anspruch 1 gelöst.

Vorteilhafterweise lässt sich ein derartiger erfindungsgemässer Anhänger vorzugsweise einteilig herstellen und besitzt eine sehr hohe Manipulationssicherheit, dadurch, dass die Verriegelungsorgange von aussen unzugänglich und nicht offen im Gehäuseinnern angeordnet sind. Der Anhänger weist durch seine Einteiligkeit trotz der Manipulationssicherheit dennoch die Vorteile eines einfachen Aufbaues auf. Ein derartiger Anhänger eignet sich insbesondere als günstiger Massenartikel bei Anwendungen mit hohem Sicherheitsbedarf resp. hoher Manipulationssicherheit.

Bevorzugte Ausführungsformen der Erfindung ergeben sich aus den abhängigen Ansprüchen 2 bis 9.

Ein Ausführungsbeispiel der vorliegenden Erfindung wird nachstehend anhand von Zeichnungen noch näher erläutert. Es zeigen
Fig. 1 die Aufsicht mit Teilschnitt auf einen erfindungsgemässen Anhänger in der geschlossenen Position;
Fig. 2 einen Längsschnitt durch den Anhänger nach Figur 1; und
Fig. 3 die Ansicht des Rohlings des Anhängers nach Figur 1.

Figur 1 zeigt nun die Aufsicht mit Teilschnitt auf einen erfindungsgemässen Anhänger 1 in der geschlossenen Position, d.h. mit geschlossenem Bügel 2. Der Anhänger 1 weist dabei ein flaches, schalenförmiges Gehäuse 3 auf, welches oben und an seiner Vorderseite eine geschlossene Wandung 3' und 3'' aufweist. Im Innern des Gehäuses 3 ist eine Halteplatte 4 angeordnet, welche gleichzeitig die untere und hintere Seitenwandung 4' und 4'' des Anhängers 1 bildet. Diese Halteplatte 4 ist einerseits über die Brücke 5 mit dem Gehäuse 3 verbunden und andererseits in der unteren Ecke über eine Verzapfung 6 resp. eine Niete mit den Seitenwänden des Gehäuses 3 verbunden. Damit liegt die Halteplatte 4 unverrückbar im Innern des Gehäuses 3 fest und kann nicht ohne sichtbare Manipulation aus diesem losgelöst werden.

Der Bügel 2 ist mit seinem einen Ende 2' ebenfalls mit dem Gehäuse 3, vorzugsweise einstückig, verbunden. Das freie Ende 2'' des Bügels ist als Rückhalteorgan ausgebildet und mündet in der geschlossenen Position in entsprechend ausgebildete Rückhaltemittel der Halteplatte 4.

Als Rückhalteorgane des Bügels 2 dienen vorzugsweise ein Rückhaltezahn 7 sowie ein ebenfalls zahnförmig ausgebildeter Anschlagsnocken 8, welche gegeneinander wirkend ausgebildet sind. Diese Rückhalteorgane 7,8 greifen in entsprechend ausgebildete Rückhaltemittel der Halteplatte 4 ein, so hier vorzugsweise in eine federnde Zunge 9 mit einem ebenfalls federnd ausgebildeten Wippenkörper 10. In der in Figur 1 dargestellten geschlossenen Position des Anhängers 1 ist das Bügelende 2'' unverrückbar durch den Wippenkörper 10, d.h. seinen beiden kantigen Endbereichen, welche gegen den Rückhaltezahn 7 sowie den Anschlagsnocken 8 in Anschlag liegen, im Gehäuse 3 gehalten und kann nicht zerstörungsfrei entfernt werden.

Hierfür dient unter anderem die Aufdickung 11 unterstützend , welche vorzugsweise am Bügel 2 im Uebergang zum Bügelende 2'' ausgebildet ist. Die Aufdickung 11, beispielsweise in Form eines Ringes, ist derart ausgebildet, dass sie die Einstecköffnung 12 für das Bügelende 2'' in der Oberseite 3' des Gehäuses 3 in geschlossenem Zustand verschliesst und damit verhindert, dass in den durch diese Öffnung 12 und dem Bügelende 2'' gebildeten Spalt ein Werkzeug zur Manipulation der Verbindung der Rückhalteorgane 7,8 resp. Rüchhaltemittel 9,10 eingeführt werden kann. Dies wird zusätzlich durch die vorzugsweise bogenförmige Ausbildung des Bügelendes 2'' erschwert, welche das Einführen eines geraden Manipulationswerkzeuges verhindert.

Wenn versucht werden sollte, den Bügel 2 mit Gewalt vom Gehäuse 3 abzutrennen, so wird der Bügel 2 zuerst an der vorzugsweise vorgesehenen Sollbruchstelle 13 brechen und damit den Manipulationsversuch erkennbar machen. Da diese Sollbruchstelle 13 oberhalb der Aufdickung 11 angeordnet ist, verbleibt in diesem Fall das Bügelende 2'' im Gehäuse 3 des Anhängers 1 und kann auch unter Zuhilfenahme eines Werkzeuges nicht entfernt werden, ohne dass das Gehäuse 3 selbst auch beschädigt werden würde.

Selbst wenn nun ein Werkzeug in den genannten Spalt eingeführt werden könnte, führt die Ausbildung des Rückhaltemittels in Form einer Wippe 10 dazu, dass es nicht gelingen wird, gleichzeitig sowohl den unteren Bereich der Wippe 10, welche mit dem Rückhaltezahn 7 in Kontakt steht, wie auch den oberen Teil der Wippe 10, welche mit dem Anschlagnocken 8 in Kontakt steht, gleichzeitig soweit zu verschieben, dass das Bügelende 2'' aus der Öffnung 12 entfernt werden könnte, ohne das Gehäuse 3 sichtbar zu beschädigen.

Weiter ist am Bügelende 2' vorzugsweise ein flacher, gegen die Bügelöffnung ausragender Zapfen 15 vorgesehen, welcher in geschlossenem Zustand des Anhängers 1 zwischen an beiden Seitenflächen des Gehäuses 3 ausgebildeten Wangen 14 zu liegen kommt und damit von diesen seitlich geführt wird. Damit wird verhindert, dass das Bügelende 2' im Uebergangsbereich zum Gehäuse 3 seitlichen Belastung ausgesetzt wird, welche zu einem Bruch des Bügels 2 in diesem Bereich führen könnten. Selbstverständlich könnte der Zapfen 15 auch am Gehäuse 3 selbst ausgebildet sein, welcher zwischen zwei am Bügelende 2' angeordnete parallele Wangen 15 eingreifen könnte.

Ein besonders grosser Vorteil des vorliegenden Anhängers 1 liegt nun darin, dass die Konstruktion derart aufgebaut ist, dass sie sich einteilig produzieren lässt, wie aus der Ansicht nach Figur 3 hervorgeht. Die drei Teile Gehäuse 3, Halteplatte 3 und Bügel 2 lassen sich als einen einzigen Spritzling fertigen, die Bereiche sind über die Brücke 5 und das Bügelende 2' miteinander verbunden. Damit lässt sich die Halteplatte 4 einfach in den Hohlraum des Gehäuses 3 um die Brücke 5 herum einschwenken und vorzugsweise mittels der Verzapfung 6 unverrückbar zu einem offenen Anhänger 1 verbinden.

Damit wird vorteilhafterweise ein einstückiger Anhänger 1, auch Padlock genannt, geschaffen, welcher im Gegensatz zu vielen bekannten derartigen einteiligen Anhängern wegen des vollständig geschlossenen Verriegelungsbereiches besonders manipulationssicher ist, wie oben dargelegt.

## Patentansprüche

1. Anhänger (1) mit einem Bügel (2), der stirnseitig eines flächigen Gehäuses (3) abragt und dessen freies Ende (2'') Rückhalteorgane aufweist, welche mit federnden Rückhaltemitteln im Innern des Gehäuses (3) in der geschlossenen Position in Eingriff bringbar sind und damit die Bügelöffnung durch das Gehäuse (3) verschliessen, wobei das Gehäuse (3) schalenförmig ausgebildet ist und die Rückhaltemittel (10) an einer im Gehäuseinnern positionierten Halteplatte (4) ausgebildet sind, **dadurch gekennzeichnet, dass** die Halteplatte (4) gleichzeitig mindestens die der stirnseitigen Wandung (3') gegenüberliegende untere Wandung des Gehäuses (3) bildet.

2. Anhänger nach Anspruch 1, **dadurch gekennzeichnet, dass** die Halteplatte (4) im wesentlichen den gesamten Innenraum des Gehäuses (3) ausfüllt.

3. Anhänger nach Anspruch 1 oder 2, **dadurch gekennzeichnet, dass** das Rückhalteorgan (2'') in Form eines gebogenen Armes mit auf einer Seite mindestens zwei gegeneinander wirkende zackenförmige Ausnehmungen (7,8) ausgebildet ist.

4. Anhänger nach einem der Ansprüche 1 bis 3, **dadurch gekennzeichnet, dass** der Bügel (2) beim Uebergang zum Bereich zu den Rückhalteorganen (7,8) eine Aufdickung (12) aufweist.

5. Anbänger nach einem der Ansprüche 1 bis 4, **dadurch gekennzeichnet, dass** der Bügel (2) oberhalb des Bereiches mit den Rückhalteorganen (7,8) eine Sollbruchstelle (13) aufweist, vorzugsweise in Form eine vorzugsweise rhombischen oder quadratischen Ausnehmung im Bügel (2).

6. Anhänger nach einem der Ansprüche 1 bis 5, **dadurch gekennzeichnet, dass** sämtliche Teile des Anhängers (1) im Rohzustand aus einem einzigen Stück bestehen, vorzugsweise einem einteiligen Spritzling.

7. Anhänger nach einem der Ansprüche 1 bis 6, **dadurch gekennzeichnet, dass** die Halteplatte (4) über eine Verzapfung (6) mit dem Gehäuse (3) verbunden ist, vorzugsweise an der dem Bügel (2) gegenüberliegenden Gehäuseseite.

8. Anhänger nach einem der Ansprüche 1 bis 7, **dadurch gekennzeichnet, dass** das mit dem Gehäuse (3) verbundene Bügelende (2') im geschlossenem Zustand über eine Verzapfung (15) zwischen am Gehäuse (3) ausgebildeten Wangen (14) geführt ist.

9. Anhänger nach einem der Ansprüche 1 bis 8, **dadurch gekennzeichnet, dass** er aus Kunststoff, vorzugsweise aus PE besteht.

## Claims

1. Padlock (1) with a shackle (2), protruding from the front side of a flat housing (3) and having retaining elements at its free end (2''), said retaining elements being lockable with spring retaining means in the interior of the housing (3), thereby closing the opening of the shackle by the housing (3), whereby the housing (3) is formed as a shell and the retaining means (10) are located at a retaining plate (4) arranged in the interior of the housing, **characterized in that** the retaining plate (4) is at the same time forming at least the lower wall (3) opposite to the front side (3') of the housing (3).

2. Padlock according claim 1, **characterized in that** the retaining plate (4) fills essentially the whole interior of the housing (3).

3. Padlock according claim 1 or 2, **characterized in that** the retaining element (2'') is formed as a bent arm with at least two recesses (7,8) on one side in form of tooth working against each other.

4. Padlock according to one of claims 1 to 3, **characterized in that** the shackle (2) has a thickened portion at the transition to the area of the retaining elements (7, 8).

5. Padlock according to one of claims 1 to 4, **characterized in that** the shackle (2) has a snap-off point (13) above the area of the retaining elements (7,8), preferably in form of preferably rhomboid or square recesses in the shackle (2).

6. Padlock according to one of claims 1 to 5, **characterized in that** all parts of the padlock (1) consist originally of one single part, preferably of a one piece injection moulded part.

7. Padlock according to one of claims 1 to 6, **characterized in that** the retaining plate (4) is connected to the housing (3) over pins (6), preferably at the side of the housing opposite to the shackle (2).

8. Padlock according to one of claims 1 to 7, **characterized in that** the end of the shackle (2'') connected to the housing (3) is guided in its closed state by means of a pin (15) between flanks (14) arranged on the housing (3).

9. Padlock according to one of claims 1 to 8, **characterized in that** it consists of plastic, preferably of polyethylene.

## Revendications

1. Attache (1) comportant un étrier (2) qui dépasse à l'extrémité d'un boîtier (3) plat et dont l'extrémité (2'') possède des éléments d'appuis, lesquels éléments sont disposée de manière à pouvoir contacter des moyens de verrouillage élastique dans l'intérieur dans le boîtier en état fermé et alors ferme l'ouverture du l'étrier par le boîtier, tandis que le boîtier (3) est réalisé en forme de d'un enveloppe et que les moyens de verrouillage (10) sont disposée à un appui plat (4) placée dans l'intérieur du boîtier, **caractérisée en ce que** l'appui plat (4) représente en même temps au moins le paroi en bas du boîtier (3) opposé à l'extrémité du boîtier (3').

2. Attache selon la revendication 1, **caractérisée en ce que** l'appui plat (4) remplit essentiellement l'intérieur totale du boîtier (3).

3. Attache selon la revendication 1 ou 2, **caractérisée en ce que** l'élément d'appui (2'') est réalisée en forme d'un bras courbé avec sur l'un côté au moins deux indentations (7,8) dentés agissants les uns contre les autres.

4. Attache selon l'une des revendications 1 à 3, **caractérisé en ce que** l'étrier (2) montre une partie épais à la transition au secteur des éléments d'appui (7,8).

5. Attache selon l'une des revendications 1 à 4, **caractérisé en ce que** l'étrier (2) montre un point destiné à la rupture (13) au dessus du secteur des éléments d'appuis (7,8), de préférence en forme rhombique ou carrée

6. Attache selon l'une des revendications 1 à 5, **caractérisé en ce que** touts les éléments de l'attache (1) sont formés d'une pièce, de préférence d'une pièce en moulage à pulvériser.

7. Attache selon l'une des revendications 1 à 6, **caractérisé en ce que** l'appui plat (4) est attaché par un pivot (6) au boîtier (3), de préférence au côté opposante par rapport à l'étrier (2).

8. Attache selon l'une des revendications 1 à 7, **caractérisé en ce que** l'extrémité de l'étrier (2') attaché au boîtier (3) est guidé dans l'état fermé entre joues (4) disposés au boîtier (3) par un tenon (15).

9. Attache selon l'une des revendications 1 à 8, **caractérisé en ce qu'**il consiste en plastique, de préférence en PE.
